# EUROPÄISCHE PATENTSCHRIFT

(11) **EP 2 016 259 B1**
(45) Veröffentlichungstag und Bekanntmachung des Hinweises auf die Patenterteilung: **05.01.2011**
(21) Anmeldenummer: 07722411.1
(22) Anmeldetag: 10.05.2007
(51) Int. Cl.: F01M 5/00, F01M 11/00

(54) **ÖLMODUL MIT INTEGRIERTEM KÜHLWASSERKANAL**
OIL MODULE COMPRISING AN INTEGRATED COOLING WATER CHANNEL
MODULE D'HUILE DOTÉ D'UN CONDUIT D'EAU DE REFROIDISSEMENT INTÉGRÉ

(30) Priorität: 10.05.2006 DE 202006007446 U
(43) Veröffentlichungstag der Anmeldung: 21.01.2009
(73) Patentinhaber: Hengst GmbH & Co. KG, 48147 Münster (DE)
(72) Erfinder: ARDES, Wilhelm, 59387 Ascheberg (DE)
(74) Vertreter: Habbel, Ludwig
(86) Internationale Anmeldenummer: PCT/DE2007/000862
(87) Internationale Veröffentlichungsnummer: WO 2007/128304

(56) Entgegenhaltungen:
- EP-A- 1 211 391
- DE-A1- 3 048 449
- DE-U1-202004 018 136
- US-A- 5 809 963

## Beschreibung

Die Erfindung betrifft ein Ölmodul nach dem Oberbegriff des Anspruchs 1.

Derartige Ölmodule sind aus der Praxis bekannt, oder aus der DE 20 2004 018 136 U1, DE 30 48 449 A1 oder der DE 20 2004 011 114 U1. Es handelt sich dabei um integrierte Bauteile, die außer einem Ölfilter noch weitere Funktionselemente enthalten. Insbesondere können beispielsweise Funktionselemente vorgesehen sein, die für Wartungsarbeiten zugänglich sein müssen, so dass lediglich an einer konzentrierten Servicestelle ein Zugang freigehalten werden muss und ansonsten beispielsweise im Motorraum eines Kraftfahrzeugs der Bauraum anderweitig genutzt werden kann.

Der Erfindung liegt die Aufgabe zugrunde, ein gattungsgemäßes Ölmodul dahingehend zu verbessern, dass dieses eine möglichst Bauraum sparende Anordnung und eine möglichst hohe Funktionssicherheit der Öl- und Wasserführung einer Verbrennungskraftmaschine unterstützt, und dass das Ölmodul möglichst preisgünstig hergestellt werden kann.

Diese Aufgabe wird durch ein Ölmodul mit den Merkmalen des Anspruchs 1 gelöst.

Die Erfindung schlägt mit anderen Worten vor, den so genannten kleinen Kühlkreislauf innerhalb des Ölmoduls zu ermöglichen, also bei nicht ausreichend hoher Wassertemperatur eine Rückführung des kalten Kühlwassers vom Thermostatventil zur Wasserpumpe. Bei ausreichend hoher Temperatur des Kühlwassers wird hingegen das Thermostatventil umschalten und das Wasser durch den so genannten großen Kühlkreislauf unter Einbeziehurig eines Wasserkühlers fließen lassen.

Dadurch, dass der kleine Kühlkreislauf in das Ölmodul integriert ist, bedarf es keiner zusätzlichen äußeren Wasserleitungen, so dass einerseits Bauteile wegfallen, wie beispielsweise Rohrleitungen oder Schlauchleitungen und deren jeweilige Anschlusselemente, wie beispielsweise Schlauchschellen oder dergleichen und so dass Übergangsstellen, wie beispielsweise die Anschlussstellen der Rohrleitungen oder Schlauchleitungen an das Gehäuse des Ölmoduls entfallen und somit potenzielle Fehlerstellen, die gegebenenfalls zu Undichtigkeiten führen könnten, ebenfalls entfallen, wodurch die Funktionssicherheit des Wasserkreislaufs und somit der gesamten Verbrennungskraftmaschine verbessert wird.

Vorschlagsgemäß ist ein Wasserkanal des Ölmoduls mit einem offenen Querschnitt vorgesehen, mündet also entlang zumindest einem Teilstück seiner Länge in die Oberfläche des Gehäuses des Ölmoduls. Das Gehäuse, welches diesen Wasserkanal aufweist, ist also an den entprechenden Stellen wie ein offener Kanal und nicht wie ein zirkumferent geschlossenes Rohr ausgestaltet. Dadurch, dass kein ringsum geschlossener Kanal vorgesehen ist, kann Bauraum eingespart und die Fertigung des Gehäuses deutlich vereinfacht werden, da beispielsweise auf entsprechende Kerne im Gießwerkzeug verzichtet werden kann.

Weil vorschlagsgemäß der Wasserkanal entlang zweier Seiten des Gehäuses verläuft, lässt sich auf überraschend einfache Weise ein Ölmodul auch dann wirtschaftlich herstellen, wenn es einen komplizierten Verlauf des Wasserkanals aufweist. Ein solch komplizierter Verlauf des Wasserkanals kann beispielsweise dann erforderlich werden, wenn die Lage des Thermostats und der Wasserpumpe aufgrund der Geometrie des zur Verfügung stehenden Bauraums zwingend vorgegeben ist und diese beiden Elemente weit voneinander entfernt oder in einem ungünstigen Winkel zueinander ausgerichtet sind.

Eine besonders hohe Integrationsdichte und damit wiederum eine möglichst geringe erforderliche Bauraumgröße kann vorteilhaft dadurch erzielt werden, dass der offene Kanalabschnitt nicht durch einen einfachen Deckel abgeschlossen wird, sondern durch eine Funktionsbaugruppe, für die ohnehin vorgesehen ist, dass sie an das Gehäuse des Ölmoduls anschließen soll, wie beispielsweise ein Wasserpumpengehäuse, oder ein Wasserpflegegehäuse, in dem beispielsweise ein Kühlwasserfilter oder ein Pflegemittel für das Kühlwasser vorgesehen ist, beispielsweise mit einem auswechselbaren, Inhibitoren aufweisenden Einsatz. Auch wenn das Thermostatventil oder ein Öl- / Wasser-Wärmetauscher innerhalb eines eigenen Gehäuses vorgesehen und an das Gehäuse des Ölmoduls angeschlossen wird, stellt dies eine Funktionsbaugruppe dar, die eben nicht nur eine reine Verschlussfunktion des Gehäuses, wie ein Deckel, aufweist und die daher zum Abschluss des Wasserkanals vorgesehen sein kann.

Ein Ausführungsbeispiel der Erfindung wird anhand der rein schematischen Zeichnungen nachfolgend näher erläutert. Dabei zeigen die
- Fig. 1 -3: das Gehäuse eines Ölmoduls, aus drei unter- schiedlichen Ansichten.

In den drei Figuren ist mit 1 insgesamt ein Gehäuse eines Ölmoduls bezeichnet. Das Gehäuse 1 weist einen Filterraum 2 zur Aufnahme eines Ölfilters auf sowie eine Anschlussfläche 3 für ein nicht montiertes und daher in den Zeichnungen nicht ersichtliches Wasserpflegemodul und eine Anschlussfläche 4 für eine nicht montierte und daher in den Zeichnungen nicht ersichtliche Wasserpumpe.

Mit 5 ist ein zentraler Pumpen-Einlasskanal gekennzeichnet, welcher in diese Wasserpumpe führt und somit den saugseitigen Anschluss der Wasserpumpe darstellt, während ein schneckenartig verlaufender Pumpen-Auslasskanal mit 6 gekennzeichnet ist, der auf der Druckseite der Wasserpumpe vorgesehen ist.

Die Anschlussfläche 4 erstreckt sich über den Bereich hinaus, welcher für die Montage der Wasserpumpe vorgesehen ist, wie insbesondere aus den Figuren 2 und 3 ersichtlich ist. Eine in den Fig. 1 bis 3 nicht ersichtliche Funktionsbaugruppe, welche diese Anschlussfläche 4 verschließt, nimmt erstens die erwähnte Wasserpumpe auf, zweitens ein Thermostatventil, sowie drittens einen Anschluss, z. B. in Form eines Anschlussstutzens, über den Kühlwasser von der Verbrennungskraftmaschine in das Gehäuse 1 gelangt.

Dabei ist im Gehäuse 1 ein Einlasskanal 7 vorgesehen, der mit einem Einströmkanal 8 in Verbindung steht, nämlich mittels eines aus den Fig. 1 und 3 ersichtlichen Verbindungskanals 9. Durch den Einströmkanal 8 gelangt das Kühlwasser in den saugseitigen, zentralen Pumpen-Einlasskanal 5.

Wenn das erwähnte Thermostatventil geschlossen ist, das Kühlwasser also durch den sogenannten "kleinen Kühlwasserkreislauf" unmittelbar wieder zu der Saugseite der Wasserpumpe geführt wird, fließt dieses Kühlwasser vom Thermostatventil in den Einlasskanal 7, den Verbindungskanal 9, den Einströmkanal 8 und bis in den Pumpen-Einlasskanal 5 der Wasserpumpe. Der Einlasskanal 7, der Verbindungskanal 9, der Einströmkanal 8 und der Pumpen-Einlasskanal 5 bilden also Abschnitte eines durchgehenden Wasserkanals, der in Strömungsrichtung hinter dem Thermostatventil beginnt und innerhalb des Ölmoduls zur Saugseite der Wasserpumpe führt.

In den drei Darstellungen sind jeweils von einem als Wasserfilterzufluss 10 bezeichneten Kanal die beiden endseitigen Mündungen erkennbar, wobei dieser Wasserfilterzufluss 10 zu einem Kühlmittelfilter oder zu einem Wasserpflegegehäuse führt, welches auch als Kühlmittel-Service-System bezeichnet sein kann, und wobei dieser Wasserfilterzufluss 10 aus dem Pumpen-Auslasskanal 6 gespeist wird.

Ein als Wärmetauscherzufluss 11 bezeichneter Kanal führt das Kühlmittel zu einem nicht montierten und daher in den Zeichnungen nicht ersichtlichen Wärmetauscher, welcher an eine aus den drei Darstellungen nicht ersichtliche Anschlussfläche des Gehäuses 1 anschließt. Nach Durchströmung des Wärmetauschers gelangt das Kühlwasser durch einen als Wärmetauscherrückfluss 12 bezeichneten Kanal wieder in den Bereich der Funktionsbaugruppe, welche die Anschlussfläche 4 abschließt, so dass dieses Wasser dann beispielsweise zum saugseitigen Eingang 5 der Wasserpumpe geführt werden kann.

## Patentansprüche

1. Ölmodul einer wassergekühlten Verbrennungskraftmaschine,
mit einem Ölfilter,
Öl- und Wasser-Kanälen,
einer Wasserpumpe,
und einem Thermostatventil, welches temperaturabhängig unterschiedliche Wasserkreisläufe freischaltet,
wobei ein Wasserkanal in Strömungsrichtung hinter dem Thermostatventil beginnt und innerhalb des Ölmoduls zur Saugseite der Wasserpumpe führt,
**dadurch gekennzeichnet,**
**dass** das Ölmodul ein Gehäuse (1) aufweist, an welches wenigstens eine zusätzliche Funktionsbaugruppe anschließt,
und **dass** der Wasserkanal
- entlang zweier winklig zueinander ausgerichteter Seiten des Gehäuses (1) verläuft
- an beiden Seiten jeweils auf zumindest einem Teilstück seiner Länge in die Oberfläche des Gehäuses (1) mündet, und
- an beiden Seiten jeweils mittels eines Deckels zu einem ringsum geschlossenen Kanalquerschnitt verschließbar ist.

2. Ölmodul nach Anspruch 1, **dadurch gekennzeichnet, dass** der Wasserkanal an einer der beiden Seiten des Gehäuses (1) mittels einer zusätzlichen Funktionsbaugruppe zu einem ringsum geschlossenen Kanalquerschnitt verschließbar ist.

3. Ölmodul nach Anspruch 2, **dadurch gekennzeichnet, dass** die zusätzliche Funktionsbaugruppe als Filter für das Kühlwasser ausgestaltet ist.

4. Ölmodul nach Anspruch 2 oder 3, **dadurch gekennzeichnet, dass** die zusätzliche Funktionsbaugruppe als ein Gehäuse für die Wasserpumpe ausgestaltet ist.

5. Ölmodul nach Anspruch einem der vorhergehenden Ansprüche, **gekennzeichnet durch** einen als Wärmetauscherrückfluss (12) bezeichneten Kanal, der von einem Wärmetauscher zum Thermostatventil verläuft.

6. Ölmodul nach Anspruch einem der vorhergehenden Ansprüche, **gekennzeichnet durch** einen Wasserfilterzufluss (10), der von der Druckseite der Wasserpumpe zu einem Wasserfilter führt.

7. Ölmodul nach einem der vorhergehenden Ansprüche, **dadurch gekennzeichnet, dass** sämtliche im Anspruch 1 beziehungsweise in den betreffenden Ansprüchen genannten Strömungskanäle durch das Gehäuse (1) des als Gussteil ausgestalteten Ölmoduls gebildet sind.

8. Ölmodul nach Anspruch 2, **dadurch gekennzeichnet, dass** der Wasserkanal an beiden Seiten des Gehäuses (1) mittels einer zusätzlichen Funktionsbaugruppe zu einem ringsum geschlossenen Kanalquerschnitt verschließbar ist.

## Claims

1. Oil module to a water-cooled internal combustion engine,
with an oil filter,
oil and water ducts.
a water pump,
and a thermostatic valve which, depending on the temperature, activates different water circuits,
where a water duct starts after the thermostatic valve in the direction of flow and runs inside the oil module to the suction side of the water pump,
**characterised in that**
the oil module incorporates a housing (1) to which one or more additional functional subassemblies connects,
and that the water duct
- runs along two sides of the housing (1) set at angles to each other
- over at least part of its length runs into the surface of the housing (1) on each side and
- can be sealed on each side by means of a cover to form a completely enclosed duct cross-section.

2. Oil module in accordance with claim 1, **characterised in that** the water duct can be sealed on one of the two sides of the housing (1) by means of an additional functional assembly to form a completely enclosed duct cross-section.

3. Oil module in accordance with claim 2, **characterised in that** the additional functional assembly is constructed as a filter for the cooling water.

4. Oil module in accordance with claim 2 or 3, **characterised in that** the additional functional assembly is constructed as a housing for the water pump.

5. Oil module in accordance with any one of the foregoing claims, **characterised by** a duct described as a heat exchanger return flow means (12) which runs from a heat exchanger to the thermostatic valve.

6. Oil module in accordance with any one of the foregoing claims, **characterised by** a water filter inflow means (10) which leads from the pressure side of the water pump to a water filter.

7. Oil module in accordance with any one of the foregoing claims, **characterised in that** all the flow ducts named in claim 1 or in the related claims are formed by the housing (1) of the oil module constructed as a cast part.

8. Oil module in accordance with claim 2, **characterised in that** the water duct can be sealed on both sides of the housing (1) by means of an additional functional assembly to form a completely enclosed duct cross-section.

## Revendications

1. Module à huile d'une machine à combustion interne refroidie par eau,
comprenant un filtre à air,
des canaux d'écoulement d'huile et d'eau,
une pompe à eau,
et une vanne thermostatique qui coupe différents circuits d'eau en fonction de la température, un canal à eau commençant, dans le sens de l'écoulement, en aval de la vanne thermostatique et conduisant, à l'intérieur du module à huile, vers le côté aspiration de la pompe à eau, **caractérisé en ce que**
le module à huile présente un carter (1) contre lequel vient se raccorder au moins un sous-ensemble fonctionnel supplémentaire,
et **en ce que** le canal d'écoulement d'eau
- circule le long de deux côtés du carter (1) orientés en angle l'un par rapport à l'autre
- aboutit des deux côtés chaque fois au moins contre une partie de sa longueur dans la surface du boîtier (1) et
- est obturable des deux côtés au moyen d'un couvercle pour former une section de canal périphériquement fermée.

2. Module à huile selon la revendication 1, **caractérisé en ce que** le canal d'écoulement d'huile est obturable sur l'un des deux côtés du carter (1) au moyen d'un sous-ensemble supplémentaire pour former une section de canal périphériquement fermée.

3. Module à huile selon la revendication 2, **caractérisé en ce que** le sous-ensemble supplémentaire est configuré comme filtre pour l'eau de refroidissement.

4. Module à huile selon la revendication 2 ou 3, **caractérisé en ce que** le sous-ensemble supplémentaire est configuré en carter pour la pompe à eau.

5. Module à huile selon l'une des revendications précédentes, **caractérisé par** un canal désigné comme circuit retour (12) d'échangeur thermique, canal dont le tracé va d'un échangeur thermique à la vanne thermostatique.

6. Module à huile selon l'une des revendications précédentes, **caractérisé par** un canal d'alimentation (10) de filtre à eau reliant le côté refoulement de la pompe à eau et filtre à eau.

7. Module à huile selon l'une des revendications précédentes, **caractérisé en ce que** tous les canaux d'écoulement mentionnés dans la revendication 1 et dans les revendications concernées sont formés par le carter (1) du module à huile configuré en carter en fonte.

8. Module à huile selon la revendication 2, **caractérisé en ce que** le canal à eau est obturable des deux côtés du carter (1) au moyen d'un sous-ensemble fonctionnel supplémentaire pour former une section de canal périphériquement fermée.
